# EUROPÄISCHE PATENTSCHRIFT

(11) **EP 1 468 182 B1**
(45) Veröffentlichungstag und Bekanntmachung des Hinweises auf die Patenterteilung: **14.02.2007**
(21) Anmeldenummer: 03767691.3
(22) Anmeldetag: 27.11.2003
(51) Int. Cl.: F02D 41/38, G01K 11/24

(54) **VERFAHREN UND VORRICHTUNG ZUR TEMPERATURBESTIMMUNG DES KRAFTSTOFFS IN EINEM SPEICHER-EINSPRITZSYSTEM**
METHOD AND DEVICE FOR DETERMINING THE TEMPERATURE OF THE FUEL IN A COMMON RAIL INJECTION SYSTEM
PROCEDE ET DISPOSITIF POUR DETERMINER LA TEMPERATURE DU CARBURANT QUI SE TROUVE DANS UN SYSTEME D'INJECTION A RESERVOIR

(30) Priorität: 15.01.2003 DE 10301264
(43) Veröffentlichungstag der Anmeldung: 20.10.2004
(73) Patentinhaber: SIEMENS AKTIENGESELLSCHAFT, 80333 München (DE)
(72) Erfinder: FRITSCH, Jürgen, 93059 Regensburg (DE); HIRN, Rainer, 93073 Neutraubling (DE); VALERO-BERTRAND, Diego, 93047 Regensburg (DE); WIRKOWSKI, Michael, 93055 Regensburg (DE)
(86) Internationale Anmeldenummer: PCT/EP2003/013381
(87) Internationale Veröffentlichungsnummer: WO 2004/063547

(56) Entgegenhaltungen:
- EP-A- 0 828 070
- EP-A- 1 088 982
- DE-A- 4 343 855
- DE-A- 19 720 378
- DE-A- 19 841 533
- US-A- 6 138 642

## Beschreibung

Die Erfindung geht aus von einem Verfahren beziehungsweise von einer Vorrichtung zur Temperaturbestimmung von Kraftstoff in einem Speicher-Einspritzsystem, insbesondere in einem Common Rail Einspritzsystem eines Kraftfahrzeugs, wobei der Kraftstoff über einen Hochdruckbehälter (Common Rail) zu angeschlossenen Einspritzventilen (Injektoren) des Einspritzsystems fließt, die von entsprechenden Aktoren steuerbar sind, und wobei der Druck des Kraftstoffs im Hochdruckbehälter von einem Drucksensor erfasst wird, nach der Gattung der nebengeordneten Ansprüche 1 und 10. Es ist schon bekannt, dass bei einem Speicher-Einspritzsystem, das üblicherweise bei Kraftfahrzeugmotoren auch als Common Rail Einspritzsystem bezeichnet wird, ein Einspritzzyklus mittels der Einspritzdauer, d.h. durch die Öffnungszeit der Düsennadel des Injektors gesteuert wird, wobei auch der im Injektor oder dem Rail vorherrschende Druck des einzuspritzenden Kraftstoffs berücksichtigt wird.

Insbesondere im Hinblick auf strenge Emissionsforderungen und um einen optimalen Wirkungsgrad zu erreichen, sind dabei auch wesentliche Eigenschaften des Kraftstoffs, beispielsweise seine Dichte, Viskosität, Schwingverhalten usw. zu berücksichtigen. Da diese Eigenschaften nicht nur vom vorherrschenden Druck im System, sondern auch von der Temperatur des Kraftstoffs abhängen, wird angestrebt, auch die Temperatur zu erfassen.

Der Druck wird üblicherweise mit einem Drucksensor gemessen, der an geeigneter Stelle am Hochdruckbehälter (Rail) angeordnet ist. Die Erfassung der Temperatur ist jedoch schwieriger durchzuführen. Einen Temperatursensor im Hochdruckbereich anzuordnen, ist technisch schwierig zu realisieren. Zudem ist ein solcher Temperatursensor, der auch eine entsprechende Steuereinrichtung benötigt, relativ teuer und daher unerwünscht. In der Praxis hat man daher auf eine Installation des Temperatursensors entweder verzichtet oder man hat versucht, die Kraftstofftemperatur im Hochdruckbereich durch andere Systemkomponenten grob abzuschätzen. Diese Lösungen werden ebenfalls als nicht befriedigend angesehen, da das Timing für den Verlauf und die Form jeder Einspritzung auf diesem Wege nicht optimal angepasst werden kann.

In der Druckschrift EP 0 828 070 A2 werden eine Vorrichtung und ein Verfahren beschrieben, die ein Drucksignal bestimmen und die Kraftstoffzumessung abhängig von diesem Drucksignal steuern. Das Drucksignal hängt vom Verlauf des Kraftstoffdrucks über der Zeit und/oder über der Winkelstellung einer Welle ab. Ausgehend von dem Drucksignal wird ein Signal bereitgestellt, das die Kraftstoffeigenschaften charakterisiert.

Aus der Patentschrift DE 197 20 378 C2 ist ein Verfahren zur Bestimmung der Öffnungszeit eines Einspritzventils einer Hochdruckspeicher-Einspritzanlage bekannt. Bei diesem Verfahren wird aus einem Kennfeld eine Einspritzdauer abgeleitet, die auf einen korrigierten statischen Druck im Hochdruckspeicher basiert. Der Korrekturwert berücksichtigt u.a. das Schwingungsverhalten des Kraftstoffs in Abhängigkeit seiner Kompressibilität, die entnommene Kraftstoffmenge oder die Ansteuerdauer aus einem vorhergehenden Einspritzvorgang. Des weiteren ist vorgesehen, Unterschiede im Druckverlauf, insbesondere in Abhängigkeit von der Temperatur des Kraftstoffs zu berücksichtigen. Auch wird vorgeschlagen, die Kompressibilität des Kraftstoffs zu beachten, die auf das Schwingungsverhalten ebenfalls einen Einfluss ausübt. Die Kompressibilität kann dabei u.a. durch die Schallgeschwindigkeit erfasst werden. Der Patentschrift ist jedoch nicht entnehmbar, nach welchem Verfahren insbesondere die Temperatur des Kraftstoffs bestimmt wird.

Der Erfindung liegt die Aufgabe zugrunde, bei einem Speicher-Einspritzsystem die Temperatur des Kraftstoffs ohne einen Temperatursensor zu ermitteln. Diese Aufgabe wird mit den Merkmalen der Ansprüche 1 und 10 gelöst.

Das erfindungsgemäße Verfahren beziehungsweise die Vorrichtung zur Temperaturbestimmung des Kraftstoffs in einem Speicher-Einspritzsystem mit den kennzeichnenden Merkmalen der nebengeordneten Ansprüche 1 und 10 hat den Vorteil, dass mit dem vorhandenen Drucksensor nicht nur der Druck im Hochdruckbehälter gemessen werden kann, sondern auch die Druckwelle des Kraftstoffs erfasst wird, die beim Einspritzvorgang an einem Injektor ausgelöst wird. Als besonderer Vorteil wird angesehen, dass diese zunächst zur Ermittlung der Schallgeschwindigkeit des Kraftstoffs herangezogen werden kann. Da die Schallgeschwindigkeit eine Funktion von Druck und Temperatur ist, kann somit bei bekanntem Druck auf die Temperatur des Kraftstoffs geschlossen werden. Ein separater Temperatursensor wird nicht benötigt, da der ohnehin vorhandene Drucksensor alle notwendigen Informationen zur Temperaturbestimmung liefert.

Durch die in den abhängigen Ansprüchen aufgeführten Maßnahmen sind vorteilhafte Weiterbildungen und Verbesserungen des in den nebengeordneten Ansprüche 1 und 10 angeführten Verfahrens beziehungsweise der Vorrichtung angegeben. Als besonders vorteilhaft wird dabei angesehen, dass die Schallgeschwindigkeit aus der Laufzeit der Druckwelle vom Injektor bis zum Drucksensor und dem dabei zurückgelegten Weg berechnet werden kann. Die Messung der Laufzeit der Druckwelle kann mit einfachen Mitteln durchgeführt werden, so dass diese Lösung günstiger ist als ein separater Temperatursensor.

Eine vorteilhafte alternative Lösung wird darin gesehen, die Schallgeschwindigkeit aus der Frequenz der Welligkeit der Druckwelle zu bestimmen. Die Welligkeit ergibt sich durch Reflexionen einer stehenden Welle, aus der sich ebenfalls die Schallgeschwindigkeit ermitteln lässt.

Da die Schallgeschwindigkeit des Kraftstoffs eine Funktion des vorherrschenden Drucks und der Temperatur ist, lässt sich bei bekanntem Druck im Hochdruckbehälter und bekannter Schallgeschwindigkeit auf einfache Weise die Temperatur des Kraftstoffs ermitteln, ohne dass ein separater Temperatursensor benötigt wird.

Die Temperatur des Kraftstoffs kann auf einfache Art beispielsweise mit einem Diagramm ermittelt werden, bei dem Temperaturkurven in Abhängigkeit vom Druck und der Schallgeschwindigkeit aufgetragen sind.

Eine günstige alternative Lösung für die Temperaturermittlung wird auch in einer Tabelle gesehen, in der Temperaturwerte in Abhängigkeit vom Druck eingetragen sind.

Die Temperatur des Kraftstoffs kann alternativ auch mit einem Algorithmus bestimmt werden, der die Abhängigkeit der drei Parameter Druck, Temperatur und Schallgeschwindigkeit als Funktion enthält. Solche Funktionen lassen sich leicht programmieren und dann von einer Rechnereinheit lösen.

Da die Eigenschaften des Kraftstoffs physikalisch miteinander verknüpft sind, lassen sich bei bekannter Druck- und Temperaturabhängigkeit der Schallgeschwindigkeit auch weitere Parameter des Kraftstoffs bestimmen. Insbesondere kann die Dichte und/oder die Viskosität des Kraftstoffs beispielsweise durch Vergleich bestimmt werden, ohne dass zusätzliche Sensoren erforderlich sind.

Mit Hilfe der ermittelten Temperatur des Kraftstoffs kann eine vorgegebene Kraftstoffmenge in vorteilhafter Weise genau dosiert eingespritzt werden, da mit den bekannten und ermittelten Werten die Öffnungsdauer der Düsennadel des Injektors korrigiert beziehungsweise zuverlässig und exakt gesteuert werden kann.

Bei der Vorrichtung zur Erfassung der Temperatur des Kraftstoffs ist in vorteilhafter Weise eine Rechnereinheit vorgesehen, die von einem entsprechenden Softwareprogramm steuerbar ist. Ein Softwareprogramm ist leichter adaptierbar an vorgegebene Bedingungen als beispielsweise eine speziell abgestimmte Hardware-Lösung. Dadurch kann das Einspritzsystem nicht nur mit hoher Präzision arbeiten, sondern ist auch flexibel und universal verwendbar.

Ein Ausführungsbeispiel der Erfindung ist in der Zeichnung dargestellt und wird in der nachfolgenden Beschreibung näher erläutert.
- Figur 1: zeigt in schematischer Darstellung ein Speicher-Einspritzsystem mit vier Injektoren,
- Figur 2: zeigt ein Diagramm, an dem das Prinzip der Entstehung einer Druckwelle erkennbar ist,
- Figur 3: zeigt ein Diagramm mit einer Stromkurve zur Ansteuerung eines piezoelektrischen Aktors,
- Figur 4: zeigt ein der Figur 3 zugeordnetes Diagramm mit zwei Temperaturkurven,
- Figur 5: zeigt ein weiteres Diagramm, bei dem Temperaturkurven in Abhängigkeit von der Schallgeschwindigkeit und dem Druck aufgetragen sind,
- Figur 6: zeigt eine Schaltungsanordnung für die Temperaturermittlung und
- Figur 7: zeigt ein Flussdiagramm für ein Softwareprogramm.

Bezüglich der Figur 1 ist in schematischer Darstellung ein Speicher-Einspritzsystem (Common Rail Einspritzsystem) 1 erkennbar, wie es beispielsweise bei einem Vierzylinder-Dieselmotor verwendet werden kann. Im wesentlichen weist es einen Hochdruckbehälter 2, das sogenannte Common Rail auf, in dem sich Kraftstoff (in diesem Fall Dieselöl) unter sehr hohem Druck befindet. Der hohe Druck wird von einer Kraftstoffpumpe und einem Regelkreis erzeugt, die jedoch aus Übersichtlichkeitsgründen in Figur 1 weggelassen wurden. Wesentlich ist, dass der Druck im Rail 2 von einem Drucksensor 4 erfasst wird. Der Drucksensor 4 liefert ein Signal an eine Steuerschaltung, die den Druck im Rail 2 entsprechend den vorgegebenen Bedingungen nachregelt.

Ausgangsseitig sind vier Einspritzventile oder Injektoren 5 angeschlossen, die an ihrem Ende jeweils eine Düsennadel aufweisen, über die bei Ansteuerung des Injektors 5 der Kraftstoff austreten kann und dabei in den Verbrennungsraum des Motors eingespritzt wird. Die Injektoren 5 werden von Aktoren 3 betätigt, die beispielsweise nach dem piezoelektrischen Prinzip arbeiten und beim Anlegen eines elektrischen Spannungsimpulse sich in der Längsachse des Injektors 5 reversibel ausdehnen.

Durch den Blitzpfeil am linken Injektor 5 von Figur 1 soll angezeigt werden, dass bei diesem Injektor 5 der Aktor 3 angesteuert wird. Dabei entsteht im Innern des Injektors 5 ein Druckabfall des Kraftstoffs, der eine (oder mehrere) Druckwelle(n) auslöst, die in Richtung des Drucksensor 4 läuft. Die Druckwelle durchläuft die Wegstrecke s vom Injektor 5 bis zum Drucksensor 4, deren Länge bekannt ist und trifft mit einer gewissen Verzögerung (Laufzeit) beim Drucksensor 4 ein. Die Laufzeit der Druckwelle ist neben anderen Parametern im wesentlichen abhängig vom Druck im Einspritzsystem 1 und der Temperatur des Kraftstoffs. Die Druckwelle wird vom Drucksensor 4 erfasst, der seinen Messwert an eine entsprechende Auswerteeinrichtung zur Verarbeitung weiterleitet (siehe Pfeil). Des weiteren erfasst eine Messeinrichtung die Laufzeit der Druckwelle, wie später noch näher erläutert wird. Dieser Vorgang wird zunächst in dem Diagramm zu Figur 2 näher erläutert.

Im Diagramm von Figur 2 ist in der unteren Kurve der prinzipielle Verlauf des Druckes P einer Druckwelle über der Laufzeit t wiedergegeben. Die obere Kurve zeigt im Vergleich hierzu eine Kurve mit einem Ansteuerstromimpuls, wie er typischerweise zur Ansteuerung des piezoelektrischen Aktors 3 verwendet wird. Im nicht angesteuerten Zustand liegt im Rail 2 der statische Druckwert P1 an. Zum Zeitpunkt t0 wird der Ansteuerimpuls für den Aktor 3 eingeschaltet, was durch die positive Halbwelle des Stromimpulses erkennbar ist. Zum Zeitpunkt t1 ist der Ansteuerimpuls bereits abgeschaltet worden. In der Zwischenzeit wurde die Düsennadel des Injektors 5 geöffnet und der Kraftstoff eingespritzt, so dass sich die in der unteren Kurve dargestellte Druckwelle ausgebildet hat. Nach einer Laufzeit der Druckwelle dt = t2-t0 wird die Druckwelle vom Drucksensor 4 durch den beginnenden Druckabfall erkannt. Aus der Laufzeit dt und der bekannten zurückgelegten Wegstrecke s vom Injektor 5 bis zum Drucksensor 4 gemäß Figur 1 lässt sich daraus die Schallgeschwindigkeit in Abhängigkeit vom Druck P und der Temperatur T des Kraftstoffs bestimmen.

Wie der Druckkurve weiter entnehmbar ist, bildet sich im rechten Teil eine stehende Welle aus, an der die Frequenz gemessen werden kann. Diese stehende Welle kann alternativ zur Bestimmung der Schallgeschwindigkeit verwendet werden kann.

In den Figuren 3 und 4 wird die Temperaturabhängigkeit der Druckwelle an Hand der beiden Temperaturen 40°C und 60°C genauer erläutert. Figur 3 zeigt noch einmal die Ansteuerstromkurve für den Aktor 3, wie sie bereits zu Figur 2 erläutert wurde. Hier wurde wiederum nur ein Einspritzimpuls dargestellt. In der Praxis besteht in der Regel ein Ansteuerzyklus aus einer Sequenz von Einspritzimpulsen, die in kurzem Zeitabstand geschaltet werden.

Figur 4 zeigt die beiden Druckwellen für die beiden Temperaturen Tᵣₐᵢₗ₁ = 40°C (durchgezogenen Kurve) beziehungsweise Tᵣₐᵢₗ₂ = 60°C (gepunktete Kurve), wie sie von dem Drucksensor 4 gemessen werden. Wie in Figur 4 erkennbar ist, weist die Kurve Tᵣₐᵢₗ₂ eine längere Laufzeit t2 auf als die Kurve T_{rail1.} Eine einfache Auswertung für die Temperaturbestimmung kann beispielsweise so erfolgen, dass ausgehend von einem Druckwert P1 die Laufzeit der Druckwelle bei einem niedrigeren Druckwert P2 von der Messeinrichtung erfasst wird. Die Differenz der beiden Laufzeiten t2-t1 ist dann ein Maß für die Temperatur des Kraftstoffs, bezogen auf einen Referenzwert. Wie zuvor schon erläutert wurde, lässt sich aus der Laufzeit t der Druckwelle und der bekannten zurückgelegten Wegstrecke s die Schallgeschwindigkeit V des Kraftstoffs nach der Formel V = s/t berechnen.

Eine alternative Berechnung für die Schallgeschwindigkeit V ergibt sich auch aus der Welligkeit der stehenden Welle, wie den beiden Kurven in Figur 4 entnehmbar ist. Beide Kurven Tᵣₐᵢₗ₁ beziehungsweise Tᵣₐᵢₗ₂ weisen bei genauer Betrachtung eine etwas unterschiedliche Periodendauer auf. Die Periodendauer ist rechnerisch umgekehrt proportional zur Frequenz und somit ebenfalls ein Maß für die Schallgeschwindigkeit V des Kraftstoffs.

An Hand von Figur 5 wird nun erläutert, wie aus der Schallgeschwindigkeit auf die Temperatur des Kraftstoffs geschlossen werden kann.

In dem Diagramm von Figur 5 ist auf der Y-Achse die Schallgeschwindigkeit V und auf der X-Achse der Druck P aufgetragen. Die Kurven a...h sind Temperaturkurven, wie sie beispielsweise durch empirische Messungen in Abhängigkeit von der Schallgeschwindigkeit V und dem Druck P gemessen werden können.

Diese Kurven drücken physikalische Zusammenhänge von Parametern des Kraftstoffs aus, aus denen auch weitere temperaturabhängige Parameter wie die Dichte und/oder die Viskosität des Kraftstoffs bestimmt werden können. So können unterschiedliche Kraftstoffsorten, bei denen bei vergleichbarem Druck und Temperatur, aber unterschiedliche Schallgeschwindigkeiten gemessen wurden, durch einfachen Vergleich leicht unterschieden werden.

Die Temperaturkurven a...h wurden mit jeweils 20°C Temperaturdifferenz im Temperaturbereich -20°C ...+120°C ermittelt. Kurve a wurde bei -20°C, Kurve b wurde bei 0°C, Kurve c wurde bei +20°C usw. und Kurve h wurde bei +120°C ermittelt. Diese Temperaturkurven werden als Referenzkurven verwendet, um die Temperatur des Kraftstoffs zu bestimmen.

Wie am Beispiel von Figur 4 erläutert wurde, erhält man eine Laufzeitdifferenz t2-t1, die in eine Differenz dV der Schallgeschwindigkeit V umgerechnet wird. Es wird angenommen, dass die Kurve Tᵣₐᵢₗ₂ = 60°C (Figur 4) als Referenzkurve gilt und daraus die Laufzeitdifferenz t2-t1 zur Kurve Tᵣₐᵢₗ₁ beziehungsweise daraus die Differenz dV der Schallgeschwindigkeit V berechnet wurden. Man sucht sich jetzt in Figur 5 zu dem gegebenen Druckwert P1 den Schnittpunkt S1 mit der Temperaturkurve e, die als Referenzkurve bei 60°C bekannt ist, um bei dem vorgegebenen Beispiel zu bleiben. Auf diesen Schnittpunkt S1 wird der aus Figur 4 ermittelte Wert für die Differenz dV der Schallgeschwindigkeit V vertikal aufgetragen. Als Ergebnis erhält man die Kurve d, die der 40°C-Kurve entspricht. Die Temperatur des Kraftstoffs beträgt somit in unserem Beispiel 40°C. Zwischenwerte können natürlich entsprechend interpoliert werden.

Es hat sich herausgestellt, dass es nicht sinnvoll ist, direkt aus Figur 4 die Temperatur des Kraftstoffs zu ermitteln, da hier Einflüsse weiterer Parameter (Dichte, Viskosität usw.) die Temperaturermittlung verfälschen könnten.

In alternativer Ausgestaltung der Erfindung ist vorgesehen, die Diagramme in Form entsprechender Tabellen oder als Algorithmus auszubilden.

Figur 6 zeigt in schematischer Darstellung einen Stromlaufplan für eine Vorrichtung mit einer rechnergesteuerten Messeinrichtung 11, mit der die Laufzeitmessung dt und auch die Schallgeschwindigkeit V des Kraftstoffs bestimmt werden können. Die Messeinrichtung 11 ist mit dem Drucksensor 4 verbunden, von dem sie das Signal der Druckwelle erhält. Ausgangsseitig ist die Messeinrichtung 11 mit einer Rechnereinheit 10 verbunden, die mit einem Speicher 12 und allen erforderlichen Einheiten ausgebildet ist. Die Rechnereinheit 10 wird von einem Softwareprogramm gesteuert, das in dem Speicher 12 abgelegt ist. Vorteilhaft ist, eine bereits vorhandene Rechnereinheit 10 und Speicher 12 für diese Aufgabe mitzubenutzen, um den Aufwand zu reduzieren. Am Ausgang T der Rechnereinheit 10 steht dann das Ergebnis der Temperatur für den Kraftstoff für eine weitere Nutzung, insbesondere für die Steuerung der Einspritzdauer zur Verfügung.

Figur 7 zeigt ein Flussdiagramm für ein Softwareprogramm zur Steuerung der Rechnereinheit 10. Nach dem Start des Programms in Position 20 wird zunächst der statische Druckwert P1 im Speicher 12 gespeichert (Pos. 21). In Position 22 erfolgt die Laufzeitmessung t beziehungsweise die Ermittlung der Differenz dt. In Position 23 werden die ermittelten Werte in die Schallgeschwindigkeit V beziehungsweise Geschwindigkeitsdifferenz dV umgerechnet. Danach erfolgt in Position 24 die Temperaturbestimmung T und dessen Ergebnisausgabe in Position 25. Je nach Bedarf kann das Programm wieder auf Position 20 springen und einen neuen Zyklus starten.

## Patentansprüche

1. Verfahren zur Temperaturbestimmung von Kraftstoff in einem Speicher-Einspritzsystem, wobei der Kraftstoff über einen Hochdruckbehälter (Common Rail) (2) zu angeschlossenen Injektoren (5) des Einspritzsystems (1) fließt, die von entsprechenden Aktoren (3) steuerbar sind, und wobei der Druck des Kraftstoffs im Hochdruckbehälter (2) von einem Drucksensor (4) erfasst wird, **dadurch gekennzeichnet, dass** die Schallgeschwindigkeit (V) einer Druckwelle des Kraftstoffs ermittelt wird, die beim Einspritzen von Kraftstoff an einem der Injektoren (5) ausgelöst und von dem Drucksensor (4) erfasst wird, und dass die Temperatur (T) des Kraftstoffs mit Hilfe der Schallgeschwindigkeit (V) der Druckwelle bestimmt wird.

2. Verfahren nach Anspruch 1, **dadurch gekennzeichnet, dass** die Schallgeschwindigkeit (V) aus der Laufzeit (dt) der Druckwelle vom Injektor (5) bis zum Drucksensor (4) und dem dabei zurückgelegten Weg (s) bestimmt wird.

3. Verfahren nach Anspruch 1, **dadurch gekennzeichnet, dass** die Schallgeschwindigkeit (V) aus der Frequenz der Welligkeit der Druckwelle bestimmt wird.

4. Verfahren nach einem der vorhergehenden Ansprüche, **dadurch gekennzeichnet, dass** die Temperatur (T) des Kraftstoffs aus der Schallgeschwindigkeit (V) unter Berücksichtigung des Drucks (P) im Hochdruckbehälter (2) bestimmt wird.

5. Verfahren nach einem der vorhergehenden Ansprüche, **dadurch gekennzeichnet, dass** die Temperatur (T) des Kraftstoffs mit Hilfe eines Diagramms bestimmt wird.

6. Verfahren nach einem der Ansprüche 1 bis 4, **dadurch gekennzeichnet, dass** die Temperatur (T) des Kraftstoffs mit Hilfe einer Tabelle bestimmt wird.

7. Verfahren nach einem der Ansprüche 1 bis 4, **dadurch gekennzeichnet, dass** die Temperatur (T) des Kraftstoffs mit Hilfe eines Algorithmus bestimmt wird.

8. Verfahren nach einem der vorhergehenden Ansprüche, **dadurch gekennzeichnet, dass** aus der bekannten Druck- und Temperaturabhängigkeit der Schallgeschwindigkeit (V) wenigstens ein weiterer Parameter, vorzugsweise die Dichte und/oder die Viskosität des Kraftstoffs abgeleitet wird.

9. Verfahren nach einem der vorhergehenden Ansprüche, **dadurch gekennzeichnet, dass** die Temperatur (T) des Kraftstoffs zur Ermittlung der Einspritzdauer des Injektors (5) verwendet wird.

10. Vorrichtung zur Temperaturbestimmung des Kraftstoffs in einem Speicher-Einspritzsystem (1), an dem ein Drucksensor (4) zur Erfassung des Druckes (P) angeordnet ist, **dadurch gekennzeichnet, dass** die Vorrichtung eine Messeinrichtung (11) zur Bestimmung der Schallgeschwindigkeit und/oder der Laufzeitmessung einer Druckwelle und eine Rechnereinheit (10) aufweist, und dass die Rechnereinheit (10) ausgebildet ist, um aus der Schallgeschwindigkeit (V) die Temperatur (T) des Kraftstoffs zu ermitteln.

11. Vorrichtung nach Anspruch 10, **dadurch gekennzeichnet, dass** die Rechnereinheit (10) von einem Softwareprogramm steuerbar ist.

## Claims

1. Method for determining the temperature of fuel in an injection system with memory, with the fuel flowing via a high-pressure vessel (common rail) (2) to connected injectors (5) in the injection system (1), said injectors being controllable by appropriate actuators (3), and with the pressure of the fuel in the common rail (2) being detected by a pressure sensor (4), **characterised in that** the sound propagation velocity (V) is determined in respect of a shock wave in the fuel which is triggered when fuel is injected in one of the injectors (5) and detected by the pressure sensor (4), and **in that** the temperature (T) of the fuel is determined with the aid of the sound propagation velocity (V) of the shock wave.

2. Method according to claim 1, **characterised in that** the sound propagation velocity (V) is determined from the transit time (dt) of the shock wave from the injector (5) to the pressure sensor (4) and from the path (s) taken.

3. Method according to claim 1, **characterised in that** the sound propagation velocity (V) is determined from the frequency of the rippling in the shock wave.

4. Method according to one of the preceding claims, **characterised in that** the temperature (T) of the fuel is determined from the sound propagation velocity (V) taking the pressure (P) in the common rail (2) into account.

5. Method according to one of the preceding claims, **characterised in that** the temperature (T) of the fuel is determined with the aid of a diagram.

6. Method according to one of claims 1 to 4, **characterised in that** the temperature (T) of the fuel is determined with the aid of a table.

7. Method according to one of claims 1 to 4, **characterised in that** the temperature (T) of the fuel is determined with the aid of an algorithm.

8. Method according to one of the preceding claims, **characterised in that** at least one further parameter, preferably the density and/or the viscosity of the fuel, is deduced from the known pressure and temperature dependency of the sound-propagation velocity (V).

9. Method according to one of the preceding claims, **characterised in that** the temperature (T) of the fuel is used to determine the injection period of the injector (5).

10. Device for determining the temperature of the fuel in an injection system with memory, in which a pressure sensor (4) for detecting the pressure (P) is arranged, **characterised in that** the device has a measuring device (11) for determining the sound propagation velocity and/or the transmit time of a shock wave and has a computation unit (10), and that the computation unit (10) is configured to determine the temperature (T) of the fuel from the sound propagation velocity (V).

11. Device according to claim 10, **characterised in that** the computation unit (10) can be controlled by a software program.

## Revendications

1. Procédé pour déterminer la température du carburant dans un système d'injection à accumulateur dans lequel le carburant s'écoule via un réservoir haute pression (rampe commune, Common Rail) (2) dans des injecteurs raccordés (5) du système d'injection (1), ces injecteurs pouvant être commandés par des actionneurs (3) correspondants, et dans lequel la pression du carburant dans le réservoir haute pression (2) est mesurée par un capteur de pression (4), **caractérisé en ce que** la vitesse du son (V) d'une onde de choc du carburant est déterminée, celle-ci étant déclenchée lors de l'injection du carburant par un des injecteurs (5) et déterminée par le capteur de pression (4), et que la température (T) du carburant est déterminée à l'aide de la vitesse du son (V) de l'onde de choc.

2. Procédé selon la revendication 1, **caractérisé en ce que** la vitesse du son (V) est déterminée à partir du temps de propagation (dt) de l'onde de choc depuis l'injecteur (5) jusqu'au capteur de pression (4), et de la distance (s) parcourue.

3. Procédé selon la revendication 1, **caractérisé en ce que** la vitesse du son (V) est déterminée à partir de la fréquence d'ondulation de l'onde de choc.

4. Procédé selon l'une des revendications précédentes, **caractérisé en ce que** la température (T) du carburant est déterminée à partir de la vitesse du son (V) en considérant la pression (P) dans le réservoir haute pression (2).

5. Procédé selon l'une des revendications précédentes, **caractérisé en ce que** la température (T) du carburant est déterminée à l'aide d'un diagramme.

6. Procédé selon l'une des revendications 1 à 4, **caractérisé en ce que** la température (T) du carburant est déterminée à l'aide d'un tableau.

7. Procédé selon l'une des revendications 1 à 4, **caractérisé en ce que** la température (T) du carburant est déterminée à l'aide d'un algorithme.

8. Procédé selon l'une des revendications précédentes, **caractérisé en ce qu'**au moins un autre paramètre, de préférence la densité et/ou la viscosité du carburant, est dérivé de la dépendance connue de la vitesse sonique (V) de la pression et de la température.

9. Procédé selon l'une des revendications précédentes, **caractérisé en ce que** la température (T) du carburant est utilisée pour déterminer la durée d'injection de l'injecteur.

10. Dispositif pour déterminer la température du carburant dans un système d'injection à accumulateur (1) dans lequel un capteur de pression (4) pour saisir la pression (P) est disposé, **caractérisé en ce que** le dispositif comprend un dispositif de mesure (11) pour déterminer la vitesse sonique et/ou le temps de propagation d'une onde de choc, et une unité de calcul (10), et que l'unité de calcul (10) est agencée pour déterminer la température (T) du carburant à partir de la vitesse sonique (V).

11. Dispositif selon la revendication 10, **caractérisé en ce que** l'unité de calcul (10) peut être commandée par un logiciel.
